# EUROPÄISCHE PATENTSCHRIFT

(11) **EP 2 210 711 B1**
(45) Veröffentlichungstag und Bekanntmachung des Hinweises auf die Patenterteilung: **18.04.2012**
(21) Anmeldenummer: 09178155.9
(22) Anmeldetag: 07.12.2009
(51) Int. Cl.: B25D 11/06

(54) **Schlagwerk und Handwerkzeugmaschine**
Striking mechanism and hand tool machine
Mécanisme de frappe et machine-outil manuelle

(30) Priorität: 21.01.2009 DE 102009000363
(43) Veröffentlichungstag der Anmeldung: 28.07.2010
(73) Patentinhaber: HILTI Aktiengesellschaft, 9494 Schaan (LI)
(72) Erfinder: Schad, Hanspeter, 9472, Grabs (CH); Hakenholt, Christoph, AT- 6800, Feldkirch (AT); Khandozhko, Serhey, 9470, Buchs (CH); Kuntner, Jochen, 6850, Dornbirn (AT); Sanchen, Günther, 9472, Grabs (CH); Abu Antoun, Chafic, 9470, Buchs (CH); Dorfmeister, Johann, 6800, Feldkirch-Nofels (AT)

(56) Entgegenhaltungen:
- EP-A1- 1 157 789
- EP-A2- 1 016 503
- EP-A2- 1 958 733
- BE-A- 403 250
- DE-A1-102007 000 386
- FR-A1- 2 240 797
- FR-A1- 2 252 178
- FR-A1- 2 430 827
- US-A- 2 892 140

## Beschreibung

### GEBIET DER ERFINDUNG

Die vorliegende Erfindung betrifft ein Schlagwerk gemäß dem Oberbegriff des Anspruchs 1 und eine schlagende Werkzeugmaschine mit einem solchen Schlagwerk.

### BESCHREIBUNG DES STANDES DER TECHNIK

Zwar sind bereits seit Anfang des 20. Jahrhunderts (z.B. aus der US 2,892,140) Schlagwerke mit zwei Magnetspulen bekannt, deren Schlagleistung blieb jedoch bisher hinter der Schlagleistung anderer zur gleichen Zeit bekannten Schlagwerken anderen Bautyps zurück.

Die Schlagwerke basierend auf einer Beschleunigung eines Schlagkörpers unmittelbar durch magnetische Felder haben den Vorteil einer höheren Kontrolle des Schlagverhaltens, insbesondere auch der Möglichkeit das Schlagwerk sofort abzuschalten.

FR 2 240 797 A1 beschreibt einen Elektromeißel, der einen von zwei Spulen angetriebenen Schlagkörper enthält. Der Schlagkörper läuft entgegen der Schlagrichtung auf einen federbasierten Dämpfer auf. Ein analoger Aufbau ist aus der EP 1 016 503 A2 bekannt, die ein Schlagwerk gemäß dem Oberbegriff des Anspruchs 1 offenbart.

EP 1 958 733 A2 beschreibt einen Elektromeißel, der einen von zwei Spulen angetriebenen Erreger enthält. Der Erreger ist über eine lose Kopplung mit einem Schläger verbunden, welche je nach Druck- oder Zugphase den Schläger in Schlagrichtung oder entgegen der Schlagrichtung kraftbeaufschlagt.

FR 2 430 827 A1 beschreibt einen Elektromeißel, dessen Schläger von einer Magnetspule angetrieben wird. Der Schläger ist an einer Schraubenfeder aufgehängt, welche den Schläger in eine Ruheposition teilweise außerhalb der Magnetspule zieht.

### OFFENBARUNG DER ERFINDUNG

Eine Aufgabe besteht darin ein Schlagwerk basierend auf zwei Magnetspulen mit einer erhöhten Schlagkraft bereitzustellen. Diese Aufgabe ist durch ein Schlagwerk mit den Merkmalen des Anspruchs 1 gelöst. Vorteilhaften Ausgestaltungen sind Gegenstand der abhängigen Ansprüchen.

Das erfindungsgemässe Schlagwerk beinhaltet: einen Arbeitsraum, dessen erster Abschnitt von einem ersten Elektromagneten und dessen zweiter Abschnitt von einem zweiten Elektromagneten umgeben sind; einen Schlagkörper, der innerhalb des Arbeitsraums entlang einer Schlagachse beweglich ist und ein magnetisierbares Material aufweist; und einen Amboss, der in den ersten Elektromagneten hineinragt und dessen Schlagfläche den Arbeitsraum in Schlagrichtung begrenzt. Ein Federelement ist vorgesehen, das den Schlagkörper in jeder Stellung in dem Arbeitsraum mit einer Kraft in Richtung zu dem Amboss beaufschlagt. Bei der Bewegung weg von dem Amboss wird das Federelement entsprechend vorgespannt.

Der Schlagkörper prallt von dem Amboss ab und behält einen Teil seiner kinetischen Energie. Die Energie wird bei der Rückbewegung in das Federelement übertragen und gespeichert. Bei der nächsten Vorwärtsbewegung in Richtung zu dem Amboss, beschleunigt das Federelement den Schlagkörper zusätzlich zu den aufgrund der Magnetfelder wirkenden Kräfte. Hierdurch wird eine effizientere Ausnutzung der in dem System enthaltenen Energie erreicht.

Gemäss einer Ausgestaltung ist das Federelement eine mechanische Feder oder eine Luftfeder. Die Luftfeder kann durch einen pneumatischen Raum gebildet sein. Der pneumatische Raum kann ein durch einen Abschnitt des Arbeitsraums gebildet sein, der durch den Schlagkörper von dem Amboss abgegrenzt ist.

Das Federelement kann eine progressive Kennlinie aufweisen, bei der die Federkonstante entgegen der Schlagrichtung ansteigt. Die Zugkraft, die der zweite Elektromagnet auf den Schlagkörper ausüben kann, steigt mit abnehmender Distanz des Schlagkörpers von dem von der Schlagfläche abgewandten Umkehrpunkt. Eine effiziente Nutzung dieser steigenden Kraft wird durch die steigende Kennlinie entgegen der Schlagrichtung erreicht.

Eine Ausgestaltung sieht vor, dass der Amboss aus einem weichmagnetischen Material ist und dass ein Durchmesser des Schlagkörpers und ein Durchmesser des Amboss sich um weniger als 20%, vorzugsweise um weniger als 10% unterscheiden. Die ähnlich oder gleichgrossen Querschnitte von Schlagkörper und Schlagfläche des Amboss bewirken, dass die Feldlinien im Wesentlichen nur von dem Schlagkörper zu der Schlagfläche verlaufen ohne unnötige Strecken in der Luft zurückzulegen. Es wird angenommen, dass hierdurch höhere Kräfte zum Beschleunigen des Schlagkörpers durch das magnetische Feld erzeugt werden können.

Eine Ausgestaltung sieht vor, dass der Amboss für wenigstens eine Distanz in die erste Magnetspule oder den ersten Elektromagneten hineinragt, die grösser als die Auslenkung des Ambosses bei einem Schlag mit dem Schlagkörper ist. Die Distanz kann beispielsweise auch wenigstens ein Zehntel der Länge der Magnetspule in die Magnetspule aufweisen. Vorzugsweise ist das Eintauchen des Ambosses in den ersten Elektromagneten derart tief, dass wengstens die Hälfte des Magnetflusses des ersten Elektromagneten seitlich in den Amboss fliesst, um dann aus der Schlagfläche auszutreten.

Eine Ausgestaltung sieht vor, dass die Elektromagneten eine Magnetspule und eine Magnetfeldführung aufweist, wobei die Magnetfeldführung die Magnetspule an seiner Aussenseite umgibt.

Eine Ausgestaltung sieht vor, dass der Arbeitsraum an einer dem Amboss abgewandten Seite durch einen Anschlag begrenzt ist, der in die zweite Magnetspule hineinragt und aus einem weichmagnetischen Material gefertigt ist.

Gemäss einer Ausgestaltung weist die erste oder die zweite Magnetspule eine Länge und eine Wicklungsstärke auf, wobei ein Verhältnis von Länge zu Wicklungsstärke kleiner als 1,25 ist. Hierdurch wird ein Verhältnis von durch die Magnetspulen geleisteter Beschleunigungsarbeit zu ohmschen Verlusten optimiert.

Gemäss einer Ausgestaltung weist der Schlagkörper an seiner Oberfläche Längsrillen oder der Schlagkörper durchgehende Bohrungen auf.

Eine erfindungsgemässe Werkzeugmaschine, insbesondere eine Handwerkzeugmaschine weist das erfindungsgemässe Schlagwerk auf.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Teilquerschnitt eines Schlagwerks,
Fig. 2 einen Teilquerschnitt eines weiteren Schlagwerks und
Fig. 3 einen Teilquerschnitt eines weiteren Schlagwerks.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt eine Ausführungsform eines Schlagwerks 1 in einem Teilschnitt. Das Schlagwerk 1 weist eine schlagende Gruppe mit einem Schlagkörper 2 und einem Amboss 3, einen primären Antrieb mit Magnetspulen 4, 5 und einen Energiepuffer mit einem Federelement 6 auf.

Der Schlagkörper 2 ist in einem Arbeitsraum 10 beweglich längs einer Schlagachse 11 angeordnet. Der Arbeitsraum 10 ist in Schlagrichtung 12 durch den Amboss 3 begrenzt. Entgegen der Schlagrichtung 12 begrenzt ein Gehäuse 13 den Arbeitsraum 10.

Der Schlagkörper 2 kann in dem Arbeitsraum 10 durch eine Stange 14 längs einer Schlagachse 11 geführt werden. Die Stange 14 ist mit dem Schlagkörper 2 fest verbunden und beispielsweise durch ein Lager 15 des Gehäuses 13 geführt. Der Arbeitsraum 10 kann seitlich durch eine Hülse 16 begrenzt sein, die den Schlagkörper 2 zusätzlich führt.

Der Arbeitsraum 10 weist eine längs der Schlagachse 11 konstante Querschnittsfläche auf, die an die Abmessungen des Schlagkörpers 2 angepasst ist. Eine Querschnittsfläche des Schlagkörpers 2 kann gerade soviel geringer sein, dass eine Bewegung möglich ist. Beispielsweise sind der Arbeitsraum 10 und der Schlagkörper 2 zylindrisch.

Der Amboss 3 weist eine Schlagfläche 17 auf. Die Schlagfläche 17 wird durch ein Endstück 18 mit im Wesentlichen gleichbleibendem Querschnitt, z.B. zylindrischem Querschnitt, gebildet. Die Querschnittsfläche des Endstücks 18 und damit auch die der Schlagfläche 17 sind vorzugsweise gleich gross wie die Querschnittsfläche des Schlagkörpers 2.

In einer besonderen Ausgestaltung sind sowohl die Schlagfläche 17 des Ambosses und die entsprechende Schlagfläche 19 des Schlagkörpers 2 zueinander formschlüssig. In einer Variante sind beide Schlagflächen 17, 19 planar. Alternativ kann eine der beiden Schlagflächen 17, 19 konvex gewölbt sein, wobei die andere der Schlagflächen 19, 17 entsprechend konkav gewölbt ist.

Der Amboss 3 ist in einer Führung 20 gelagert. Die Führung 20 weist einen Anschlag 21 entgegen der Schlagrichtung 12 auf. Ein Rückstellelement 22, beispielsweise ein Dämpfungsring oder eine Rückstellfeder, drückt den Amboss 3 entgegen der Schlagrichtung 12 gegen den Anschlag 21. Hierdurch gelangt der Amboss 3 nach einer Auslenkung in Schlagrichtung 12 aufgrund eines Stosses mit dem Schlagkörper 2 wieder in eine definierte Ausgangsstellung.

Auf der dem Amboss 3 abgewandten Seite des Arbeitsraums 10 ist ein Anschlag 25 vorgesehen, der den Arbeitsraum 10 begrenzt. Der Anschlag 25 kann durch das Gehäuse 13 gebildet sein.

Der Arbeitsraum 10 ist von wenigstens zwei Magnetspulen 4, 5 umgeben. Die beiden Magnetspulen 4, 5 sind entlang der Schlagachse 11 zueinander versetzt angeordnet. Die erste Magnetspule 4 überdeckt einen ersten Abschnitt 30 des Arbeitsraums 10 und das Endstück 18 des Ambosses 3. Die zweite Magnetspule 5 überdeckt einen zweiten Abschnitt 31 des Arbeitsraums 10 und den Anschlag 25.

Die beiden Magnetspulen 4, 5 sind an eine Stromquelle angeschlossen. Eine Steuerungseinrichtung lässt alternierend Strom durch die beiden Magnetspulen 4, 5 fliessen. In Folge ist in dem Arbeitsraum 10 in Folge abwechselnd der erste Abschnitt 30 und der zweite Abschnitt 31 von einem Magnetfeld durchflossen.

Der Schlagkörper 2 ist aus einem magnetischen Material oder weist Einsätze aus einem magnetischen Material auf. Das jeweilige Magnetfeld wirkt auf den Schlagkörper 2 ein und beschleunigt den Schlagkörper 2.

Der Amboss 3 ist aus einem magnetischen Material. Der Amboss 3 wirkt wie ein Polschuh. Das Magnetfeld in dem ersten Abschnitt 30 tritt senkrecht aus dem Amboss 3 heraus. Die Kräfte auf den Schlagköper 2 wirken entsprechend parallel zur Bewegungsrichtung des Schlagkörpers 2, d.h. parallel zur Schlagachse.

Das magnetische, z.B. ferromagnetische, Material des Ambosses 3 verliert vorzugsweise seine Magnetisierung, wenn kein Magnetfeld in dem ersten Abschnitt 30 anliegt. Dementsprechend ist der Amboss 3 vorzugsweise aus einem weichmagnetischen Material mit einer niedrigen Koerzitivfeldstärke von weniger als 1000 A/m hergestellt.

Aufgrund der aneinander wenigstens teilweise formschlüssig angepassten Schlagflächen 17, 19 von Schlagkörper 2 und Amboss 3 fliesst das Magnetfeld weitgehend direkt zwischen den beiden Schlagflächen 17, 19. Hierdurch wird ein Magnetfluss minimiert, der über eine längere Distanz als den Abstand Schlagkörper 2 zu Amboss 3 fliessen muss. Dies ist insbesondere deshalb von Interesse, da bei geringer werdendem Abstand zwischen den Schlagflächen 17, 19 die magnetische Kraft ansteigt.

Die Schlagfläche 17 des Ambosses 3 kann in ihrer Form und Wölbung derart angepasst werden, dass ein Austritt des Magnetfeldes über die Schlagfläche 17 optimiert wird.

Das Endstück 18 des Ambosses 3 ragt für wenigstens eine Distanz 50 in die erste Magnetspule 4, die grösser ist als der zurückgelegte Weg des Ambosses 3 bei einem Schlag. Ferner kann die Distanz 50 zwischen einem Zehntel und einem Viertel der Länge 51 der ersten Magnetspule 4 betragen, z.B. wenigstens ein Sechstel oder höchstens ein Sechstel.

Der Anschlag 25 ist ebenfalls aus einem magnetischen Material gebildet, z.B. einem ferromagnetischen Material. Die Gestaltung des Anschlags 25 kann gleich den zuvor ausgeführten Gestaltungen des Ambosses 3 erfolgen. Die Tiefe 52 für die der Anschlag 25 in die zweite Magnetspule 5 hineinragt, kann zwischen einem Zehntel und einem Viertel der Länge 53 der zweiten Magnetspule 5 betragen. Die weitere Gestaltung von Anschlag 25 und Amboss 3 können sich in einer Ausführung jedoch unterscheiden.

Eine Magnetfeldführung 60 kann die Magnetspulen 4, 5 von aussen umschliessen. Die Magnetfeldführung 60 ist aus einem weichmagnetischen Material gebildet, z.B. aus Eisenblechen. Die Magnetfeldführung 60 kann einen Steg 61 zwischen den beiden Magnetspulen 4, 5 aufweisen, der bis an den Arbeitsraum 10 angrenzt. Vorzugsweise reicht ein äusserer Steg 62 an der ersten Magnetspule 4 bis zu dem Amboss 3, um das Magnetfeld in den Amboss 3 einzuleiten. Gleichermassen kann ein weiterer Steg 63 in Berührung mit dem Anschlag 25 sein oder den Anschlag 25 bilden.

Das Federelement 6 kann beispielsweise eine Spiralfeder 70 oder eine sonstige mechanische Feder aufweisen. Die Stange 14 weist einen Vorsprung oder einen Teller 71 auf, der in die Spiralfeder 70 eingreift. Der Federweg der Spiralfeder 70 ist derart ausgelegt, dass der Schlagkörper 2 in jeder Stellung innerhalb des Arbeitsraums 10 durch die Spiralfeder 70 in Schlagrichtung 12 gedrückt wird. Eine Federkonstante der Spiralfeder 70 ist vorzugsweise derart ausgelegt, dass eine Bewegung des Schlagkörpers 2 vollständig abgebremst ist, wenn der Schlagkörper 2 an den Anschlag 25 angrenzt. Hierdurch wird vermieden, dass der Schlagkörper 2 gegen das Gehäuse 13 mechanisch schlägt.

Die Federkonstante des Federelements 6 nimmt vorzugsweise mit zunehmender Kompression des Federelements 6 zu. Die Abhängigkeit der Federkonstante von der Stellung des Schlagkörpers 2 kann an die Abhängigkeit einer Zugkraft der zweiten Magnetspule 5 von der Stellung des Schlagkörpers 2 angepasst gewählt werden, z.B. sind beide Abhängigkeiten zueinander proportional. Hierdurch wird die Arbeit, welche die zweite Magnetspule 5 zu verrichten mag, effizient ausgenutzt. Alternativ kann das Federelement 6 eine lineare Kennlinie, d.h. eine Federkonstante aufweisen, die unabhängig von der Kompression der Feder 6 ist.

Der Schlagkörper 2 kann an seiner Oberfläche Rillen 90 aufweisen. Die Rillen 90 dienen dazu einen Luftaustausch zwischen dem Anschlag 25 und dem Amboss 3 während einer Bewegung des Schlagkörpers 2 zu ermöglichen. Anstelle oder zusätzlich zu den Rillen 90 können auch Bohrungen in dem Schlagkörper 2 vorgesehen sein.

Eine weitere Ausgestaltung sieht ein Belüftungssystem vor, bei dem Belüftungsöffnungen 92, 93 in den ersten und zweiten Abschnitt 30, 31 des Arbeitsraums 10 führen. Die Belüftungsöffnungen 92, 93 können miteinander durch ein Kanalsystem verbunden sein oder mit der Umgebung verbunden sein.

Anstelle oder zusätzlich zu der Spiralfeder 70 kann auch eine Luftfeder verwendet werden. In Fig. 2 ist eine Ausführung eines Schlagwerks 1 dargestellt, bei der ein pneumatischer Raum 80 innerhalb des Arbeitsraums 10 angeordnet ist. Der pneumatische Raum 80 wird durch den Schlagkörper 2, den Anschlag 25 und die Hülse 16 druckdicht begrenzt. Bei der Bewegung des Schlagkörpers 2 gegen Schlagrichtung wird der pneumatische Raum 80 komprimiert. Sobald die Bewegungsenergie des Schlagkörpers 2 vollständig in Kompressionsarbeit des pneumatischen Raums 80 übertragen ist, setzt die Umkehrbewegung in Schlagrichtung 12 ein. Der pneumatische Raum kann auch ausserhalb des Arbeitsraums 10 angekoppelt durch die Stange 14 angeordnet werden.

Die Magnetspulen 4, 5 sind in gängiger Weise hergestellt, z.B. durch eine gewickelten, lackierten Draht. Die Länge 51, 53 der Magnetspulen 4, 5 ist maximal 30% grösser als eine Wicklungshöhe 100 der Magnetspulen 4, 5. Die Beschleunigungsarbeit pro zurückgelegter Wegstrecke des Schlagkörpers 2 ist aufgrund der nicht-linearen Kraftkennlinie nicht konstant, sondern nimmt mit geringer werdendem Abstand zu dem Amboss 3 oder Anschlag 25 zu. Eine längere Magnetspule 4, 5 bewirkt daher nur eine geringfügig höhere Beschleunigungsarbeit. Die ohmsche Verlustleistung der Magnetspulen 4, 5 hingegen ist proportional zu deren Länge 51. Daher erscheint es vorteilhaft, kurze Magnetspulen 4, 5 einzusetzen.

Der Schlagkörper 2 kann aus einem ferromagnetischen Werkstoff mit einer hohen Koerzitivfeldstärke (>1000 A/m) hergestellt werden. Der Schlagkörper 2 bleibt somit dauerhaft magnetisiert. Die Polarität der von den Magnetspulen 4, 5 erzeugten Magnetfelder ist in Abhängigkeit der Polarisierungsrichtung des Schlagkörpers 2 einzustellen. Ferner kann die Polarität der Magnetspulen 4, 5 während eines Bewegungszykluses des Schlagkörpers 2 gedreht werden, um sowohl eine ziehende als auch eine schiebende Kraft auf den Schlagkörper 2 wirken zu lassen.

Fig. 3 zeigt eine weitere Ausgestaltung des Schlagwerks 1. Eine erste und zweite Magnetspule 104, 105 sind von einer Magnetfeldführung 60, 162, 163 umgeben und bilden jeweils einen ersten und zweiten Elektromagneten. Die Magnetfeldführung 162 grenzt an den Amboss 3 an. Die Magnetfeldführung 162 kann sich längs der Schlagachse 11 um eine Distanz erstrecken, die vergleichbar mit der Länge 51 der ersten Magnetspule 104 ist. Beispielsweise beträgt die Distanz ein Drittel bis zur Hälfte der Länge 51 der ersten Magnetspule 104. Über die gesamte Distanz grenzt die Magnetfeldführung 162 an den Schlagraum an. Der Anker 3 dringt für eine Tiefe 150 in den ersten Elektromagneten, sprich in die Magnetfeldführung 162 ein. Die Tiefe 150 ist vorzugsweise derart gewählt, dass wenigstens die Hälfte des Magnetflusses aus der ersten Magnetspule 104 durch den Amboss 3 fliesst.

## Patentansprüche

1. Schlagwerk (1) mit
einem Arbeitsraum, dessen erster Abschnitt (30) von einem ersten Elektromagneten (4; 104, 162) und dessen zweiter Abschnitt (31) von einem zweiten Elektromagneten (5; 105, 163) umgeben sind,
einem Schlagkörper (2), der innerhalb des Arbeitsraums (10) entlang einer Schlagachse (11) beweglich ist und ein magnetisierbares Material aufweist,
einem Amboss (3), dessen Schlagfläche (17) den Arbeitsraum (10) in Schlagrichtung (12) begrenzt
wobei ein Federelement (70, 80) vorgesehen ist, das den Schlagkörper in jeder Stellung in dem Arbeitsraum mit einer Kraft in Richtung zu dem Amboss derart beaufschlagt, dass der Schlagkörper (2) in jeder Stellung innerhalb des Arbeitsraums (10) durch das Federelement (70, 80) in Schlagrichtung (12) gedrückt ist,
**dadurch gekennzeichnet, dass** der Amboss (3) in den ersten Elektromagneten (4; 104, 162) hineinragt.

2. Schlagwerk nach einem der vorhergehenden Ansprüche, **dadurch gekennzeichnet, dass** das Federelement (70, 80) eine mechanische Feder (70) und/oder eine Luftfeder (80) ist.

3. Schlagwerk nach Anspruch 2, **dadurch gekennzeichnet, dass** die Luftfeder (80) durch einen pneumatischen Raum gebildet ist.

4. Schlagwerk nach Anspruch 3, **dadurch gekennzeichnet, dass** der pneumatische Raum durch einen Abschnitt des Arbeitsraums (10) gebildet ist, der durch den Schlagkörper (2) von dem Amboss (3) abgegrenzt ist.

5. Schlagwerk nach einem der vorhergehenden Ansprüche, **dadurch gekennzeichnet, dass** das Federelement (70, 80) eine progressive Kennlinie aufweist, bei der eine Federkonstante entgegen der Schlagrichtung (12) zunimmt.

6. Schlagwerk nach einem der vorhergehenden Ansprüche, **dadurch gekennzeichnet, dass** der erste Elektromagnet (104, 162) eine erste Magnetspule (104) und eine erste Magnetfeldführung (60, 61, 162) aufweist, die die erste Magnetspule (104) an seiner Aussenseite umgibt und die Magnetfeldführung (60, 61, 162) an den Amboss (3) angrenzt und/oder der zweite Elektromagnet (105, 163) eine zweite Magnetspule (105) und eine zweite Magnetfeldführung (60, 162, 163) aufweist, die die zweite Magnetspule (105) an seiner Aussenseite umgibt und die Magnetfeldführung (60, 162, 163) an den Amboss (3) angrenzt

7. Schlagwerk nach einem der vorhergehenden Ansprüche, **dadurch gekennzeichnet, dass** der Amboss (3) aus einem weichmagnetischen Material ist, und dass ein Durchmesser einer Schlagfläche (19) des Schlagkörpers (2) und der Durchmesser einer Schlagfläche (17) des Amboss (3) sich um weniger als 20% unterscheiden.

8. Schlagwerk nach Anspruch 6 oder 7, **dadurch gekennzeichnet, dass** der Amboss (3) in die erste Magnetspule (4) hineinragt.

9. Schlagwerk nach der Ansprüche 6 bis 8, **dadurch gekennzeichnet, dass** der Amboss (3) derart in den ersten Elektromagneten (4; 104, 162) hineinragt, dass wenigstens die Hälfte des Magnetflusses des ersten Elektromagneten (4; 104, 162) durch den Amboss (3) fliesst.

10. Schlagwerk nach einem der vorhergehenden Ansprüche, **dadurch gekennzeichnet, dass** der Arbeitsraum (10) an einer dem Amboss (3) abgewandten Seite durch einen Anschlag (25) begrenzt ist, der in den zweiten Elektromagneten (5; 105, 163) hineinragt und aus einem weichmagnetischen Material gefertigt ist.

11. Schlagwerk nach einem der vorhergehenden Ansprüche 6 bis 10, **dadurch gekennzeichnet, dass** die erste Magnetspule (4; 104, 162) eine Länge (51) aufweist und der Amboss (3) für wenigstens ein Zehntel der Länge (51) der ersten Magnetspule (4; 104, 62) in den ersten Elektromagneten (4; 104, 62) oder erste Magnetspule (4; 104) hineinragt.

12. Schlagwerk nach einem der vorhergehenden Ansprüche 6 bis 11, **dadurch gekennzeichnet, dass** die erste oder die zweite Magnetspule (4, 5; 104, 105) eine Länge (51, 53) und eine Wicklungshöhe (100) aufweist, wobei ein Verhältnis von Länge (51, 53) zu Wicklungshöhe kleiner als 1,25 ist.

13. Schlagwerk nach einem der vorhergehenden Ansprüche, **dadurch gekennzeichnet, dass** der Schlagkörper (2) an seiner Oberfläche Längsrillen (90) oder der Schlagkörper (2) durchgehende Bohrungen aufweist.

14. Werkzeugmaschine mit einem Schlagwerk (1) nach einem der vorhergehenden Ansprüche 1 bis 13.

## Claims

1. Hammer mechanism (1) with
a working chamber with a first section (30) surrounded by a first electromagnet (4; 104, 162) and a second section (31) surrounded by a second electromagnet (5; 105, 163),
a striker (2) which is movable along a striking axis (11) inside the working chamber (10) and comprises a magnetizable material,
an anvil (3) whose impact face (17) bounds the working chamber (10) in the striking direction (12);
an elastic element (70, 80) being provided that acts on the striker in any position inside the working chamber with a force directed towards the anvil so that the striker (2) is pushed in the striking direction (12) by the elastic element (70, 80) in any position inside the working chamber (10),
**characterized in that** the anvil (3) juts into the first electromagnet (4; 104, 162).

2. Hammer mechanism according to any one of the preceding claims [sic], **characterized in that** the elastic element (70, 80) is a mechanical spring (70) and/or a pneumatic spring (80).

3. Hammer mechanism according to Claim 2, **characterized in that** the pneumatic spring (80) is formed by a pneumatic chamber.

4. Hammer mechanism according to Claim 3, **characterized in that** the pneumatic chamber is formed by a section of the working chamber (10) that is walled off from the anvil (3) by the striker (2).

5. Hammer mechanism according to any one of the preceding claims, **characterized in that** the elastic element (70, 80) has a progressive load-deflection characteristic with a spring rate increasing in the opposite direction to the striking direction (12).

6. Hammer mechanism according to any one of the preceding claims, **characterized in that** the first electromagnet (104, 162) has a first magnetic coil (104) and a first magnetic field guide (60, 61, 162) which surrounds the first magnetic coil (104) on its outside and the magnetic field guide (60, 61, 162) adjoins the anvil (3) and/or the second electromagnet (105, 163) has a second magnetic coil (105) and a second magnetic field guide (60, 162, 163) which surrounds the second magnetic coil (105) on its outside and the magnetic field guide (60, 162, 163) adjoins the anvil (3).

7. Hammer mechanism according to any one of the preceding claims, **characterized in that** the anvil (3) is [made] from soft magnetic material and **in that** a diameter of a striking face (19) of the striker (2) and the diameter of an impactface (17) of the anvil (3) differ by less than 20%.

8. Hammer mechanism according to Claim 6 or Claim 7, **characterized in that** the anvil (3) juts into the first magnetic coil (4).

9. Hammer mechanism according to Claims 6 to 8, **characterized in that** the anvil (3) juts into the first electromagnet (4; 104, 162) in such a way that at least half of the magnetic flux of the first electromagnet (4; 104, 162) passes through the anvil (3).

10. Hammer mechanism according to any one of the preceding claims, **characterized in that** the working chamber (10) is bounded at an end remote from the anvil (3) by a stop (25) which juts into the second electromagnet (5; 105, 163) and is made from soft magnetic material.

11. Hammer mechanism according to any one of the preceding Claims 6 to 10, **characterized in that** the first magnetic coil (4; 104, 162) has a length (51) and the anvil (3) juts into the first electromagnet (4; 104, 62) or first magnetic coil (4; 104) over at least one tenth of the length (51) of the first magnetic coil (4; 104, 62).

12. Hammer mechanism according to any one of the preceding Claims 6 to 11, **characterized in that** the first or second magnetic coil (4, 5; 104, 105) has a length (51, 53) and a height (100), the ratio of length (51, 53) to height being less than 1.25.

13. Hammer mechanism according to any one of the preceding claims, **characterized in that** the striker (2) has longitudinal grooves (90) on its surface, or the striker (2) has through-going bores.

14. Power tool with a hammer mechanism (1) according to any one of the preceding Claims 1 to 13.

## Revendications

1. Mécanisme de percussion (1) comportant :
un espace de travail dont une première partie (30) est entourée par un premier électroaimant (4 ; 104, 162) et dont une seconde partie (31) est entourée par un second électroaimant (5 ; 105, 163),
un élément de percussion (2) mobile le long d'un axe de percussion (11) à l'intérieur de l'espace de travail (10) et comportant un matériau magnétisable,
une enclume (3) dont la surface de percussion (17) délimite l'espace de travail (10) dans la direction de percussion,
dans lequel est prévu un élément de ressort (70, 80) qui exerce une force sur l'élément de percussion dans chaque position dans l'espace de travail en direction de l'enclume, de telle sorte que dans chaque position à l'intérieur de l'espace de travail (10), l'élément de percussion (2) est pressé par l'élément de ressort (70, 80) dans la direction de percussion (12),
**caractérisé en ce que** l'enclume (3) fait saillie dans le premier électroaimant (4 ; 104, 162).

2. Mécanisme de percussion selon l'une quelconque des revendications précédentes, **caractérisé en ce que** l'élément de ressort (70 ; 80) est un ressort mécanique (70) et/ou un ressort pneumatique (80).

3. Mécanisme de percussion selon la revendication 2, **caractérisé en ce que** le ressort pneumatique (80) est formé par un espace pneumatique.

4. Mécanisme de percussion selon la revendication 3, **caractérisé en ce que** l'espace pneumatique est formé par une partie de l'espace de travail (10) qui est délimité par rapport à l'enclume (3) par l'élément de percussion (2).

5. Mécanisme de percussion selon l'une quelconque des revendications précédentes, **caractérisé en ce que** l'élément de ressort (70, 80) présente une courbe caractéristique progressive sur laquelle une constante de rappel augmente à l'opposé de la direction de percussion (12).

6. Mécanisme de percussion selon l'une quelconque des revendications précédentes, **caractérisé en ce que** le premier électroaimant (104, 162) comporte une première bobine d'aimant (104) et un premier guide de champ magnétique (60, 61, 162) entourant la première bobine d'aimant (104) sur son côté extérieur, et le guide de champ magnétique (60, 61, 162) est en bordure de l'enclume (3) et/ou le second électroaimant (105, 163) comporte une seconde bobine d'aimant (105) et un second guide de champ magnétique (60, 162, 163) entourant la seconde bobine d'aimant (105) sur son côté extérieur et le guide de champ magnétique (60, 162, 163) est en bordure de l'enclume (3).

7. Mécanisme de percussion selon l'une quelconque des revendications précédentes, **caractérisé en ce que** l'enclume (3) est constituée d'un matériau magnétiquement doux, et **en ce qu'**un diamètre d'une surface de percussion (19) de l'élément de percussion (2) diffère du diamètre d'une surface de percussion (17) de l'enclume (3) de moins de 20 %.

8. Mécanisme de percussion selon la revendication 6 ou 7, **caractérisé en ce que** l'enclume (3) fait saillie dans la première bobine d'aimant (4).

9. Mécanisme de percussion selon les revendications 6 à 8, **caractérisé en ce que** l'enclume (3) fait saillie dans le premier électroaimant (4 ; 104, 162) de telle sorte qu'au moins la moitié du flux magnétique du premier électroaimant (4 ; 104, 162) circule à travers l'enclume (3).

10. Mécanisme de percussion selon l'une quelconque des revendications précédentes, **caractérisé en ce que** l'espace de travail (10) sur un premier côté opposé à l'enclume (3) est délimité par une butée (25) qui fait saillie dans le second électroaimant (5 ; 105, 163) et est fabriquée à partir d'un matériau magnétiquement doux.

11. Mécanisme de percussion selon l'une quelconque des revendications 6 à 10 précédentes, **caractérisé en ce que** la première bobine d'aimant (4 ; 104, 162) a une longueur (51) et l'enclume (3) fait saillie dans le premier électroaimant (4 ; 104, 162) ou la première bobine d'aimant (4 ; 104) d'au moins un dixième de la longueur (51) de la première bobine d'aimant (4 ; 104).

12. Mécanisme de percussion selon l'une quelconque des revendications 6 à 11 précédentes, **caractérisé en ce que** la première ou la seconde bobine d'aimant (4, 5 ; 104, 105) a une longueur (51, 53) et une hauteur d'enroulement (100), dans lequel un rapport de la longueur (51, 53) sur la hauteur d'enroulement est inférieur à 1,25.

13. Mécanisme de percussion selon l'une quelconque des revendications précédentes, **caractérisé en ce que** la surface supérieure de l'élément de percussion (2) comporte des rainures longitudinales (90) ou des trous traversant l'élément de percussion (2).

14. Machine-outil comportant un mécanisme de percussion (1) selon l'une quelconque des revendications 1 à 13 précédentes.
